# FASCICULE DE BREVET EUROPEEN

(11) **EP 0 634 558 B1**
(45) Date de publication et mention de la délivrance du brevet: **10.12.1997**
(21) Numéro de dépôt: 93470017.0
(22) Date de dépôt: 12.07.1993
(51) Int. Cl.: E06B 9/15

(54) **Volets roulants à verrouillage transversal des lames et leur procédé d'assemblage, machine pour la mise en oeuvre du procéde**
Rolläden mit transversaler Sicherung der Rolladenstäben und ihre Herstellung, Vorrichtung zur Herstellung
Roller shutter with transversal locking of the slats and their assembly line, machine for their manufacturing

(43) Date de publication de la demande: 18.01.1995
(73) Titulaire: A.C.R.A. SARL, F-54360 Barbonville (FR)
(72) Inventeur: Georges, Marcel, F-54360 Barbonville (FR)
(74) Mandataire: Poupon, Michel

(56) Documents cités:
- CH-A- 407 507
- US-A- 3 734 161
- US-A- 4 825 519

## Description

La présente invention concerne des lames, des tabliers et volets roulants à lames avec verrouillage transversal, un procédé d'assemblage des lames pour ces tabliers et volets roulants, ainsi qu'un dispositif pour la mise en oeuvre du procédé.

L'invention concerne plus particulièrement les tabliers à lames plastiques, chaque lame formée de deux faces rectangulaires s'étendant sur toute la largeur du tablier, séparées par des nervures plastiques longitudinales, et bordées sur leurs deux longueurs de bordures d'accrochage.

Il existe déjà différents moyens pour empêcher le glissement des lames l'une par rapport à l'autre, transversalement au tablier.

Par exemple, on connaît un système de verrouillage à plaquettes agrafées en bout des lames plastiques mais ce système est onéreux etne peut convenir qu'aux lames suffisamment larges, supérieures à 40 mm.

On connaît également un système à clous pour lames en aluminium mais ce système ne peut s'appliquer aux lames plastiques qu'il détériore.

On connaît également le document US-A-3,734,161 qui décrit une porte et son procédé de construction, ladite porte étant formée de lames mono-paroi en aluminium ou en acier, assemblées avec des clavettes latérales et verrouillées latéralement par des axes à ressort traversant une lame (n) sur toute sa longueur pour être en prise avec la lame précédente (n - 1) et la lame suivante (n + 1). On notera que l'introduction des axes à ressort nécessite un perçage préalable des lames, que la longueur des axes est importante et que la souplesse de la porte est limitée et que le rayon d'enroulement est important.

Ce type de verrouillage ne peut donc être transposé aux volets à lames plastiques à deux faces séparées par des nervures, car :
- il faudrait traverser totalement les lames donc percer leurs bordures et l'ensemble des nervures d'où risques de cassures et détériorations,
- le volet perdrait en souplesse d'articulation,
- l'enroulement sur le tambour serait difficile,
- l'emboîtement d'une lame dans la précédente par glissement transversal serait totalement impossible.

La présente invention vise à remédier à ces inconvénients et son but principal est de proposer :
- un moyen peu onéreux de verrouillage latéral des lames,
- de mise en place facile,
- pouvant convenir aux lames de toutes largeurs et en particulier aux lames inférieures à 40 mm pour lesquelles le problème technique à résoudre est plus difficile pour des raisons de moindre résistance de la lame,
- qui soit suffisamment résistant et fiable.

Ce but est atteint grâce à l'invention qui consiste en un tablier pour volet roulant à lames plastiques emboîtées par coopération d'une bordure en crochet (4) d'une lame (2) retenue par une lèvre (6) d'une bordure femelle de la lame suivante, chaque lame comportant une face interne (7) et une face externe (8) séparées par des nervures (9,10,11,12,13), le verrouillage latéral des lames étant réalisé par coopération d'une entaille (14) d'une lame et d'un tronçon de fil (3) enfiché dans l'autre lame, entaille et tronçon de fil étant parallèles à un bord du tablier à une distance prédéterminée (x) de celui-ci, caractérisé enn ce que le tronçon de fil (3) comporte une partie enfichée perpendiculairement dans une bordure d'une lame et venant en butée contre une nervure interne (11) de ladite lame, l'autre partie du tronçon de fil (3) étant logée dans l'entaille de l'autre lame.

De préférence le tronçon de fil est coupé en biseau, par exemple à 30°, pour faciliter sa pénétration dans le plastique sans dommages pour celui-ci.

De préférence également, l'entaille est réalisée dans la bordure femelle d'une lame et le fil enfiché dans l'autre bordure juste au dessus du crochet.

On comprendra mieux l'invention à l'aide de la description qui suit faite en référence aux figures annexées :
- **Figure 1** : croquis montrant deux lames d'un tablier emboitées et verrouillées selon l'invention,
- **Figure 2** : vue schématique de dessus d'une machine selon l'invention,
- **Figure 3** : vue de détail de la pince de transfert de la machine de la figure 2,
- **Figure 4** : croquis montrant la fonction de l'écarteur de la machine de la figure 2,
- **Figure 5** : outil de coupe de fil de la machine de la figure 2.

On se reportera d'abord à la figure 1 qui montre deux lames plastiques (1,2) emboitées et verrouillées selon l'invention par un tronçon de fil acier (3).

L'emboitement est réalisé par une bordure en crochet (4) retenue par une lèvre (6) d'une bordure femelle (5).

Chaque lame comporte une face interne (7) et une face externe (8) séparées par des nervures par exemple cinq nervures (9,10,11,12,13).

A la distance (x) du bord du tablier, chaque lèvre (6) comporte une encoche ou entaille (14) transversale et parallèle au bord du tablier. L'entaille (14) peut être pratiquée dans les deux faces de la bordure ou dans une seule comme sur la figure 4.

Le verrouillage latéral des lames est réalisé par coopération d'une entaille (14) de la lame (2) et d'un tronçon de fil (3) enfiché perpendiculairement dans la nervure (13) et juste au dessus de la nervure en crochet (4) de la lame (1).

Le tronçon de fil (3) présente une partie cachée représentée en pointillés qui traverse la nervure (12) et vient en butée sur la nervure (11) et une partie visible qui se loge dans l'entaille (14) de la lame suivante et dont la longueur est légèrement inférieure à celle de l'entaille.

On comprendra que la forme des lames représentées et le nombre de nervures ne sont pas limitatifs et qu'il peut s'agir également de lames pour rideaux roulants.

On comprendra également que l'invention est particulièrement intéressante pour les lames de faible largeur où la face d'entrée (13) du fil est étroite et fragile et où les moyens de verrouillages connus à ce jour sont impossibles à mettre en place.

On se reportera à présent aux figures 2 à 5 pour la description conjointe du procédé d'assemblage selon l'invention et d'une machine de mise en oeuvre du procédé.

La figure 2 montre un tablier (15) en cours d'assemblage et d'enroulage directement sur son axe (16) au fur et à mesure de sa fabrication.

L'accrochage automatique de la lame (1) sur la lame précédente (2) se déroule comme suit :
- **Présentation de la lame (1)** :
   La lame (1) est présentée par la droite sur la figure sur la table d'entrée (17) et placée contre une règle de guidage (18) face interne (7) tournée vers la table et bordure en crochet (4) dirigée vers la lame précédente (2).
   La lame s'arrête sur une bûtée escamontable positionnée à une distance prédéterminée (D) du bord du tablier et correspondant à la longueur de dépassement de la lame prévue pour le poste de travail de l'autre côté du tablier. Une pince, décrite plus loin en détail, s'abaisse et se plaque sur la lame pour la maintenir au cours des étapes ultérieures.
- **Coupe** :
   La lame (1) est coupée à la largeur du tablier par une scie (22) rotative mobile dans un plan vertical et placée sous la table.
- **Formation de l'entaille** :
   Une meule mobile dans un plan vertical de type pendulaire pivote et forme l'entaille (14) dans la lèvre (6) de la lame à la distance (x) du bord puis se retire ainsi que la scie (22).
- **Mise en place du fil** :
   Un fil d'acier (23) venu d'une bobine (24) est redressé par un redresseur à galet (25) et traverse un canal de guidage (26) prévu dans un outil de coupe (27).
   Le fil est envoyé dans la lame par un vérin (43) comme expliqué précédemment puis coupé à 30° pour former une pointe facilitant l'introduction du fil et évitant l'éclatement du plastique.
- **Ecartement** :
   Un écarteur (28) en forme de pointe par exemple (figure 4) ouvre la bordure et écarte la lèvre (6) de la lame (2) du tablier, pour permettre le passage du tronçon de fil (3) de la lame suivante (1) lors de l'étape ultérieure.
- **Fin d'assemblage** :
   La butée (21) s'étant retirée, la pince (31) maintenant la lame entre son doigt presseur (32) et une cale (33) compensatrice (figure 3) se déplace vers la gauche et transfert la lame dans sa position définitive. Un capteur (29) détecte la position de la lame et informe deux vérins (41,42) de pousser le tablier de la largeur de la lame. La pince (31) et la butée (21) reviennent en position de départ. Le tablier "poussé" va appuyer sur un détecteur (44) placé sous le tablier. Il va mettre en marche le moteur (30) jusqu'à ce que le volet soit à nouveau tendu.

On se reportera à la figure 3 pour la description de détail de la pince (31). Elle est portée par un étrier (34), guidé par une tige de guidage (35) avec douille à billes et déplacé par un vérin de pression (36) parallèlement à la table supportant la lame (1). Deux galets (45) cheminant dans un cornière empêchent l'étrier de tourner.

Un doigt presseur (32) est déplacé verticalement par un vérin de pression (37), il plaque la lame sur une cale (39) compensatrice épousant la forme concave de la face interne de la lame et traversant une fente longitudinale (38) prévue dans la table (17) pour le transfert final de la lame.

On prévoit un jeu de plusieurs cales (39) de formes et épaisseurs adaptées aux types de lames utilisées.

Par ailleurs, le poste arrière (40) comportant capteurs et fin de courses et portant à distance fixe (D) la butée (21) est déplaçable de manière à déterminer la longueur de lame à couper.

Le processus complet de fabrication d'un volet se déroule comme suit :
- on règle la longueur de coupe, on place les cales appropriées au profil de lames utilisées, et on affiche le nombre de lames ou la longueur du tablier.
- on met la machine en marche et on répète les cycles décrits ci-dessus pour chaque lame,
- la machine compte les lames et s'arrête automatiquement en fonction de la valeur affichée préalablement.
- le volet s'est enroulé directement sur son axe (16) il est terminé et éjecté.

La machine comporte en outre une armoire de commande (47) un circuit et des organes pneumatiques, un circuit et des organes électriques pour l'homme du métier.

On notera qu'il est préférable de prévoir l'entaille (14) dans la bordure et le fil (3) sur le crochet, et non l'inverse, pour ne pas entraver le bon fonctionnement des lames assemblées. En effet si le fil se trouve placé dans la bordure, il peut se coincer dans un ajour (45) que peut comporter le crochet dans certains types de lames, ou bien il faut prévoir la découpe de la lame de sorte que l'encoche se trouve toujours dans une partie non ajourée du crochet.

Les avantages et performances de l'invention sont nombreux et notamment :
- réglage rapide (environ une minute) de la machine en fonction des paramètres du rideau,
- rapidité de fabrication (environ cinq secondes par lame),
- faible coût de la pièce de verrouillage pour une bonne résistance,
- adaptabilité de la machine aux profils des lames grâce aux cales de la pince,
- large réglage de la longueur de coupe, par exemple de 0,45 m à 3,50 m,
- utilisation de lames de 35 à 60 mm de large et de 4 à 14 mm d'épaisseur selon profil,
- bon fonctionnement des lames assemblées que les crochets possèdent ou non des ajours (45).

## Revendications

1. Procédé d'assemblage de lames d'un tablier de volets roulants, chaque lame comportant une face interne (7) et une face externe (8) séparées par des nervures (9,10,11,12,13), procédé du type comportant une étape de mise en place d'une lame (2) par glissement de sa bordure en crochet (4) dans la bordure femelle (6) de la lame précédente (1) comportant au moins les étapes de :
- formation d'une entaille (14) dans une bordure d'une lame parallèlement et à une distance (x) du bord de la lame,
- mise en place d'un tronçon de fil (3) parallèlement au bord du tablier et à la distance (x) de celui-ci,
caractérisé en ce que la mise en place du tronçon de fil (3) consiste à enficher une partie dudit tronçon de fil dans une des bordures d'une des lames jusqu'à ce qu'elle vienne en butée sur une des nervures intérieures (11) de ladite lame, et à loger l'autre partie dudit tronçon de fil (3) dans l'entaille (14) de l'autre lame.

2. Procédé selon la revendication précédente, caractérisé en ce que l'on forme l'entaille (14) dans la bordure femelle (6) de la lame (2) et en ce que l'on enfiche le tronçon de fil dans la nervure (13) opposée juste au-dessus de la bordure en crochet (4) de la lame précédente (1).

3. Procédé d'assemblage selon l'une des revendications précédentes caractérisé en ce qu'il comporte en outre les étapes de :
- présentation de la lame, crochet tourné vers la lame précédente,
- entrée de la lame (1) et mise en position de coupe à une distance prédéterminée (D) du bord du tablier,
- coupe de la lame,
- puis après formation de l'entaille et mise en place du tronçon de fil, écartement de la lame (2) du tablier,
- fin d'assemblage avec transfert de la lame (1) en position définitive et enroulement du tablier.

4. Tablier pour volet roulant à lames plastiques emboîtées par coopération d'une bordure en crochet (4) d'une lame (2) retenue par une lèvre (6) d'une bordure femelle de la lame suivante, chaque lame comportant une face interne (7) et une face externe (8) séparées par des nervures (9,10,11,12,13), le verrouillage latéral des lames étant réalisé par coopération d'une entaille (14) d'une lame et d'un tronçon de fil (3) enfiché dans l'autre lame, entaille et tronçon de fil étant parallèles à un bord du tablier à une distance prédéterminée (x) de celui-ci, caractérisé en ce que le tronçon de fil (3) comporte une partie enfichée perpendiculairement dans une bordure d'une lame et venant en butée contre une nervure interne (11) de ladite lame, l'autre partie du tronçon de fil (3) étant logée dans l'entaille de l'autre lame.

5. Tablier pour volet selonla revendication précédente caractérisé en ce que l'entaille (14) est réalisée dans la bordure femelle (6) et le tronçon de fil enfiché dans la nervure (13) opposée et juste au-dessus de la nervure en crochet (4).

6. Tablier pour volet selon l'une des revendications 4 et 5, caractérisé en ce que le fil est coupé en biseau.

7. Machine pour la mise en oeuvre du procédé selon la revendication 1, caractérisée en ce qu'elle comporte:
- une meule mobile dans un plan vertial pour former une entaille (14) à une distance (x) du bord,
- un ensemble redresseur de fil (25), outil de coupe (27), vérin (43) pour envoyer un fil (23) venu d'une bobine (24) dans la lame.

8. Machine selon la revendication précédente caractérisée en ce qu'elle comporte en outre :
- une règle de guidage placée sur une table d'entrée (17),
- une roue d'entrainement (20) et une butée escamotable pour la mise en position de coupe de la lame,
- une pince de maintien (31) maintenant la lame entre son doigt presseur (32) et une cale compensatrice (33),
- un écarteur (28) ouvrant la bordure du tablier,
- un capteur (29) pour informer deux vérins (41,42) de pousser le tablier de la largeur d'une lame.

9. Machine selon l'une des revendications 6 et 7 caractérisée en ce qu'elle comporte un moteur d'entrainement et un axe d'enroulement du tablier au fur et à mesure de sa formation.

10. Machine selon l'une des revendications 6 à 9 caractérisée en ce qu'elle comporte un poste arrière (40) comportant capteurs et fins de courses et portant la butée (21) à distance fixe (D), l'ensemble étant déplaçable.

## Patentansprüche

1. Verfahren zur Montage von Lamellen eines Rollladenpanzers, wobei jede Lamelle eine durch Rippen (9, 10, 11, 12, 13) auf Abstand gehaltene Innenfläche (7) und eine Außenfläche (8) aufweist und bei dem in einem Arbeitsschritt eine Lamelle (2) mit ihrem Verhakungslängsrand (4) in den Aufnahmelängsrand (6) der vorangehenden Lamelle (1) geschoben wird und welches zumindest die Schritte
- Bildung einer Ausnehmung (14) in einen Längsrand einer Lamelle, parallel zu und in einem Abstand (x) von dem Rand der Lamelle,
- Montage eines Drahtstückes (3) parallel zum Rand des Panzers und mit einem Abstand (x) von ihm
aufweist,
**dadurch gekennzeichnet,** dass die Montage des Drahtstückes (3) durch Einstecken eines Bereiches des Drahtstückes soweit in einen der Abschlüsse einer der Lamellen hinein erfolgt, bis er gegen eine der inneren Rippen (11) der genannten Lamelle anstößt und dass der andere Bereich des genannten Drahtstückes (3) in die Ausnehmung (14) der anderen Lamelle eingesetzt wird.

2. Verfahren nach dem vorangehenden Anspruch, **dadurch gekennzeichnet,** dass man die Ausnehmung (14) in dem Aufnahmelängsrand (6) der Lamelle (2) bildet und dass man das Drahtstück in die gegenüberliegende Rippe (13) steckt, die gerade oberhalb des Verhakungslängsrandes (4) der vorangehenden Lamelle (1) liegt.

3. Verfahren zur Montage nach einem der vorangehenden Ansprüche, **dadurch gekennzeichnet,** dass es desweiteren die folgenden Schritte aufweist:
- Ausrichten der Lamelle mit der Verhakung zur vorangehenden Lamelle,
- Einfahren der Lamelle (1) in eine Schneidposition mit einer Distanz (D) vom Rand des Panzers,
- Zuschneiden der Lamelle,
Einsetzen des Drahtstückes in den Zwischenraum zur Lamelle (2) des Panzers, nachdem die Ausnehmung gebildet wurde,
- Abschluss der Montage durch Verfahren der Lamelle (1) in ihre endgültige Position und Aufrollen des Panzers.

4. Panzer für einen Rollladen mit Lamellen aus Kunststoff, welche durch Zusammenwirken eines Verhakungslängsrandes (4) einer Lamelle (2) mit einer diese festhaltenden Lippe (6) eines Aufnahmelängsrandes der folgenden Lamelle zusammengesetzt sind, wobei jede Lamelle eine durch Rippen (9, 10, 11, 12, 13) auf Abstand gehaltene Innenfläche (7) und eine Außenfläche (8) hat und die seitliche Verriegelung der Lamellen durch Zusammenwirken einer Ausnehmung (14) in einer Lamelle mit einem Drahtstück (3) erfolgt, welches in die andere Lamelle gesteckt ist, wobei die Ausnehmung und das Drahtstück parallel zum Rand des Panzers in einem festgelegten Abstand (x) von ihm verlaufen, **dadurch gekennzeichnet**, dass das Drahtstück (3) einen Bereich hat, der rechtwinklig in einen Längsrand einer Lamelle gesteckt ist und gegen eine innere Rippe (11) der genannten Lamelle anstößt und dass der andere Bereich des Drahtstückes (3) von der Ausnehmung der Lamelle aufgenommen ist.

5. Panzer für einen Rollladen nach dem vorangehenden Anspruch, **dadurch gekennzeichnet**, dass die Ausnehmung (14) im Aufnahmelängsrand (14) vorgesehen ist und dass das Drahtstück, welches in die gegenüberstehende Rippe eingesteckt ist, sich gerade oberhalb des Verhakungslängsrandes befindet.

6. Panzer für einen Rolladen nach einem der Ansprüche 4 und 5, **dadurch gekennzeichnet,** dass der Draht schräg abgeschnitten ist.

7. Maschine zur Durchführung des Verfahrens nach Anspruch 1, **dadurch gekennzeichnet,** dass sie folgendes aufweist:
- eine in Vertikalrichtung bewegliche Schleifscheibe zum Bilden einer Ausnehmung (14) mit einem Abstand (x) vom Rand,
- eine Drahtrichtvorrichtung (25), ein Schneidwerkzeug (27), ein Stellglied (43) zum Zuführen eines Drahtes (23) von einer Rolle (24) in die Lamelle.

8. Maschine nach dem vorangehenden Anspruch, **dadurch gekennzeichnet**, dass sie zusätzlich folgendes aufweist:
- eine Führungsleiste auf einem Zuführtisch (17),
- ein Mitnehmerrad (20) und einen einziehbaren Anschlag, um die Schneidposition der Lamelle festzulegen,
- eine Haltezange (31), welche die Lamelle zwischen ihrem Pressfinger (32) und einem Ausgleichskeil (33) hält,
- einen Spreizer (28) zum Öffnen des Längsrandes des Panzers,
- einen Sensor (29) zum Ansteuern zweier Hubzylinder (41, 42) zum Verschieben des Panzers um die Breite einer Lamelle.

9. Maschine nach einem der Ansprüche 6 und 7, **dadurch gekennzeichnet,** dass sie einen Antriebsmotor und eine Aufwickelwalze für den Panzer in Abhängigkeit von seiner Herstellung aufweist.

10. Maschine nach einem der Ansprüche 6 bis 9, **dadurch gekennzeichnet,** dass sie eine rückwärtige Station (4) mit Endschaltern und einen Anschlag (21) mit festem Abstand (D) aufweist, wobei die Anordnung verstellbar ist.

## Claims

1. Method of assembling slats of a roller shutter apron, each slat comprising an internal face (7) and an external face (8) which are separated by ribs (9, 10, 11, 12, 13), said method being of the type comprising a step of positioning a slat (2) by sliding its hook-shaped edging (4) into the female edging (6) of the preceding slat (1), comprising at least the steps of:
- forming a slot (14) in one edging of a slat parallel to, and at a distance (x) from, the edge of the slat, and
- positioning a piece of wire (3) parallel to the edge of the apron and at the distance (x) therefrom,
characterised in that the positioning of the piece of wire (3) consists of mserting a portion of said piece of wire into one of the edgings of one of the slats until it abuts against one of the internal ribs (11) of said slat, and accommodating the other portion of said piece of wire (3) in the slot (14) of the other slat.

2. Method according to the preceding claim, characterised in that the slot (14) is formed in the female edging (6) of the slat (2), and in that the piece of wire is inserted into the opposite rib (13) just above the hook-shaped edging (4) of the preceding slat (1).

3. Method of assembly according to one of the preceding claims, characterised in that it further comprises the steps of:
- presenting the slat with the hook portion turned towards the preceding slat;
- introducing the slat (1) and putting it in the cutting position at a predetermined distance (D) from the edge of the apron;
- cutting the slat;
- then, after the slot has been formed and the piece of wire has been positioned, removing the slat (2) from the apron; and
- completing the assembly by transferring the slat (1) into the definitive position and rolling-up the apron.

4. Apron for a roller shutter with plastic slats interlocked by the co-operation of a hook-shaped edging (4) of a slat (2) retained by a lip (6) of a female edging of the following slat, each slat comprising an internal face (7) and an external face (8) which are separated by ribs (9, 10, 11, 12, 13), the lateral locking of the slats being achieved by the co-operation between a slot (14) of a slat and a piece of wire (3) inserted into the other slat, the slot and the piece of wire being parallel to an edge of the apron at a predetermined distance (x) therefrom, characterised in that the piece of wire (3) comprises a portion inserted perpendicularly into an edging of a slat and abutting against an internal rib (11) of said slat, the other portion of the piece of wire (3) being accommodated in the slot of the other slat.

5. Apron for a shutter according to the preceding claim, characterised in that the slot (14) is provided in the female edging (6) and the piece of wire inserted into the rib (13) opposite and just above the hook-shaped rib (4).

6. Apron for a shutter according to one of claims 4 and 5, characterised in that the wire is chamfered.

7. Machine for accomplishing the method according to claim 1, characterised in that it comprises:
- a grinding wheel movable in a vertical plane in order to form a slot (14) at a distance (x) from the edge; and
- an assembly of a wire straightener (25), cutting tool (27) and jack (43) for sending a wire (23) coming from a reel (24) into the slat.

8. Machine according to the preceding claim, characterised in that it further comprises:
- a guide bar placed on a feed table;
- a drive wheel (20) and a retractable stop member for putting the slat in the cutting position;
- a gripping means (31) retaining the slat between its pressing finger (32) and a compensating block (33);
- a spacer member (28) opening the edging of the apron; and
- a sensor (29) for instructing two jacks (41, 42) to push the apron by the width of a slat.

9. Machine according to one of claims 6 and 7, characterised in that it comprises a drive motor and an axle for rolling-up the apron as it is being formed.

10. Machine according to one of claims 6 to 9, characterised in that it comprises a rear station (40) comprising sensors and limit means and carrying the stop member (21) at a fixed distance (D), the whole assembly being displaceable.
